# FASCICULE DE BREVET EUROPEEN

(11) **EP 0 645 511 B1**
(45) Date de publication et mention de la délivrance du brevet: **12.03.1997**
(21) Numéro de dépôt: 94402073.4
(22) Date de dépôt: 19.09.1994
(51) Int. Cl.: E05B 65/32, E05B 47/06

(54) **Serrure pour porte de véhicule automobile**
Schloss für eine Kraftfahrzeugtür
Lock for a vehicle door

(30) Priorité: 28.09.1993 FR 9311508
(43) Date de publication de la demande: 29.03.1995
(73) Titulaire: YMOS FRANCE, F-80970 Sailly-Flibeaucourt (FR)
(72) Inventeur: Girard, Joel, F-80100 Abbeville (FR); Allart, Yves, F-80100 Abbeville (FR); Lefebvre, Jean-Marie, F-80580 Epagnette (FR)
(74) Mandataire: Peuscet, Jacques

(56) Documents cités:
- DE-A- 3 823 276
- FR-A- 2 656 030
- GB-A- 2 200 943

## Description

L'invention est relative à une serrure pour porte de véhicule automobile du genre de celles qui comportent un cliquet de verrouillage articulé sur un axe et propre à retenir, en position de verrouillage, un pêne coopérant avec une gâche, la serrure comportant des moyens d'entraînement du cliquet propres à l'effacer pour libérer le pêne et permettre l'ouverture de la porte, ladite serrure comportant en outre des moyens de commande électrique pour assurer une supercondamnation en rendant les moyens d'entraînement sans effet sur le cliquet et en empêchant l'ouverture de la serrure depuis l'intérieur du véhicule, en particulier par action sur une tirette de frise ou organe équivalent, la serrure étant agencée pour qu'en cas de panne électrique la supercondamnation puisse être effacée mécaniquement à l'aide d'une clef.

Dans le document GB-A-2 200 943, on a décrit une serrure de porte de véhicule automobile comportant un levier de dégagement pour dégager le cliquet du pêne, et un levier de verrouillage articulé autour d'un axe et portant un axe traversant une ouverture en forme de L ménagée dans le levier de dégagement. Dans la position "inactive" du levier de verrouillage, telle que représentée sur la figure 1, il est possible de dégager le cliquet, l'axe porté par le levier étant dans la partie étroite de l'ouverture en forme de L ; dans la position "active" du levier de verrouillage, telle que représenté sur la figure 2, il n'est pas possible de dégager le cliquet, l'axe porté par le levier étant dans la partie large de l'ouverture en forme de L ; le passage de la position "inactive" à la position "active" du levier de verrouillage est obtenue par rotation de celui-ci autour de l'axe sous l'action d'un levier auxiliaire. Le but de la disposition selon GB-A-2 200 943 est de pouvoir ouvrir la porte en cas de blocage du levier de verrouillage en position "active" : à cet effet, le bord du levier de dégagement est adapté à coopérer avec une portée du levier de verrouillage en sorte que le levier de verrouillage est tourné dans le sens horaire par l'intermédiaire du levier de dégagement lors d'une action sur un câble vers le haut. Ainsi, ce document montre des moyens d'embrayage-débrayage prévus entre deux leviers, ces moyens étant mis en action par déplacement en rotation d'un levier ; ils comprennent un pion coopérant avec une fenêtre présentant deux zones.

Ce dispositif présente, néanmoins, l'inconvénient de ne prévoir que la fonction condamnation, c'est-à-dire l'interdiction d'ouverture de la serrure par le levier de commande extérieure alors que l'ouverture par la commande intérieure est toujours possible ; en outre, il ne prévoit pas la motorisation des fonctions condamnation et supercondamnation.

L'invention a pour but, surtout, de fournir une serrure de ce genre qui soit d'une fabrication simple et fiable et qui n'exige qu'un minimum de pièces pour réaliser l'adjonction, en complément de la fonction condamnation (annulation de la commande extérieure), de la fonction supercondamnation (annulation de la commande intérieure), les deux fonctions pouvant être mises en oeuvre de façon volontaire et distincte.

L'invention a pour objet une serrure pour porte de véhicule automobile, comportant un cliquet de verrouillage articulé sur un axe et propre à retenir, en position de verrouillage, un pêne coopérant avec une gâche, la serrure comportant des moyens d'entraînement du cliquet propres à l'effacer pour libérer le pêne et permettre l'ouverture de la porte, ladite serrure comportant en outre des moyens de commande pour assurer une supercondamnation en rendant les moyens d'entraînement sans effet sur le cliquet, les moyens d'entraînement du cliquet comprenant un bras pouvant se déplacer entre une position active où ce bras peut commander la rotation du cliquet, et une position inactive où ce bras est sans effet sur le cliquet, le passage du bras de la position active à la position inactive étant assuré par les moyens de commande de supercondamnation, des moyens d'embrayage/débrayage étant prévus entre le cliquet et le bras, ces moyens étant mis en action par le déplacement du bras, et comprenant, du côté de l'un des deux éléments constitués par le cliquet et le bras, un pion et du côté de l'autre élément une fenêtre présentant deux zones à savoir, une zone efficace dans laquelle la fenêtre coopère avec ledit pion par un bord radial de telle sorte qu'un mouvement de rotation est transmis par le bras au cliquet, et une zone neutre dans laquelle le pion peut se déplacer librement dans la fenêtre sans coopérer avec l'un de ses bords radiaux de telle sorte qu'un mouvement de rotation n'est pas transmis au cliquet par le bras, caractérisée par le fait que le bras est monté pivotant autour de l'axe fixe du cliquet avec une possibilité de translation, le bras comportant une ouverture oblongue dans laquelle est engagé l'axe de pivotement du bras et du cliquet, la position active du bras correspondant à la venue en butée de l'axe contre une extrémité de l'ouverture oblongue et la position inactive à la venue en butée de l'axe contre l'autre extrémité de ladite ouverture oblongue de telle sorte que lorsque le pion coopère avec la zone efficace un mouvement de rotation dans un sens approprié du bras est transmis au cliquet, tandis que lorsque le pion se déplace librement dans la fenêtre sans coopérer avec l'un de ses bords, une rotation du bras n'est pas transmise au cliquet.

De préférence, le pion est prévu sur le cliquet et la fenêtre est prévue sur la pièce d'entraînement.

La fenêtre présente une zone efficace d'étendue angulaire réduite et une zone neutre, plus proche de l'axe de pivotement du cliquet, d'étendue angulaire supérieure au débattement angulaire possible du bras de telle sorte que le pion du cliquet ne puisse atteindre les extrémités de cette zone neutre en cas d'actionnement du bras.

Le passage du bras de la position active à la position inactive est commandé par un organe pivotant autour d'un axe parallèle à l'axe de pivotement du cliquet, cet organe pivotant présentant deux branches dont l'une comporte une fenêtre allongée dans laquelle est engagé un ergot porté par une extrémité du bras, à l'opposé de la fenêtre.

La fenêtre de l'organe pivotant a une étendue angulaire suffisante pour autoriser le débattement du bras permettant l'ouverture de la serrure, par entraînement du cliquet.

L'organe pivotant est entraîné par un levier lui-même entraîné par une crémaillère dont les déplacements sont commandés par un moteur électrique de supercondamnation.

Le susdit levier peut être situé à l'extérieur d'un boîtier étanche dans lequel est placé le moteur de supercondamnation et un autre levier en prise avec la crémaillère, et calé, à son extrémité opposée à la crémaillère, sur un tourillon traversant de manière étanche une paroi limitant la zone étanche où se trouve le moteur de supercondamnation, ce tourillon portant, à l'extérieur, le levier d'entraînement de l'organe pivotant.

L'organe pivotant peut comporter une patte permettant une action mécanique par l'intermédiaire d'une clef, pour la décondamnation de la serrure en cas de panne du moteur électrique de supercondamnation.

L'invention consiste, mises à part les dispositions exposées ci-dessus, en un certain nombre d'autres dispositions dont il sera plus explicitement question ci-après à propos d'un exemple de réalisation décrit avec référence aux dessins ci-annexés, mais qui n'est nullement limitatif.

La figure 1, de ces dessins, est une vue partielle en élévation d'une serrure conforme à l'invention, dans un état où le bras commandant le cliquet est en position active.

La figure 2 montre, semblablement à la figure 1, les éléments de la serrure en état de supercondamnation, le bras étant en position inactive.

La figure 3, enfin, est une vue partielle en perspective de la serrure de l'invention.

En se reportant aux dessins, notamment à la figure 1, on peut voir une serrure S pour porte de véhicule automobile, comportant un cliquet de verrouillage 1 articulé sur un axe 2 prévu sur la porte du véhicule. Dans le cas d'une porte latérale, l'axe 2 est prévu sur la tranche de la porte, cet axe étant horizontal et sensiblement parallèle au plan moyen de la porte.

Le cliquet 1 comporte un bec 3 d'accrochage et est soumis à l'action d'un moyen de rappel élastique (non montré) ayant tendance à faire tourner le cliquet 1 autour de l'axe 2 dans le sens du verrouillage, soit dans le sens d'horloge selon la représentation des figures 1 et 2.

Le cliquet 1 est propre à retenir, dans la position de verrouillage illustrée sur la figure 1, un pêne 4 en forme de fourche comprenant deux branches limitant entre elles un passage 5. Le pêne 4 est monté rotatif autour d'un axe 6, parallèle à l'axe 2, et également porté par la porte. Le pêne 4 comporte, sur sa périphérie, deux crans 7 et 8. Dans la position de verrouillage, le bec 3 accroche le deuxième cran 8 du pêne et retient le pêne dans la position de fermeture illustrée sur la figure 1.

Le pêne 4 est destiné à coopérer avec une gâche 9 fixée sur la carrosserie du véhicule et constituée, par exemple, par une tige ou un axe 9 perpendiculaire au plan de figure. Lors de la fermeture de la porte, la gâche 9 entre dans le passage 5 du pêne, lequel passage est sensiblement horizontal en position d'ouverture ; la coopération de la gâche 9 et du pêne provoque la rotation du pêne 4 qui est retenu dans la position de verrouillage de la figure 1 par le cliquet 1.

La serrure S comporte des moyens d'entraînement E du cliquet 1. Ces moyens d'entraînement E comprennent un bras 10 monté pivotant autour de l'axe 2 du cliquet grâce à une ouverture oblongue 11 dont la largeur est égale au diamètre de l'axe 2 mais dont la longueur est supérieure à ce diamètre, notamment supérieure à deux fois le diamètre de l'axe 2. Les extrémités longitudinales de l'ouverture oblongue 11 ont la forme de demi-cercles propres à épouser le contour de l'axe 2 sur environ 180 °. Le bras 10 est ainsi monté sur l'axe 2 avec une possibilité de translation correspondant au déplacement qui amène l'axe 2 de l'appui contre une extrémité de l'ouverture 11 (voir figure 1) à un appui contre l'autre extrémité de ladite ouverture 11 (voir figure 2).

La position de la figure 1, pour laquelle l'axe 2 est en appui contre l'extrémité inférieure de l'ouverture 11, correspond à une position active du bras 10, tandis que la position de la figure 2 correspond à une position inactive.

La commande en rotation du bras 10 autour de l'axe 2 est assurée, notamment, par une tringlerie T schématiquement représentée, qui relie un pion 12 à des moyens de commande du genre poignée de porte extérieure et/ou poignée de porte intérieure ou tirette de frise (non représentée). Le pion 12 est propre à se déplacer dans une fenêtre 13 allongée, en forme d'arc de cercle.

La fenêtre 13 est située au-dessus de l'ouverture 11, selon la représentation de la figure 1. Du côté opposé à la fenêtre 13, relativement à l'ouverture 11, sont prévus des moyens d'embrayage/débrayage entre le cliquet 1 et le bras 10. Ces moyens d'embrayage/débrayage comprennent, du côté du bras 10, une fenêtre 14 présentant deux zones, à savoir une zone efficace 15 et une zone neutre 16. La zone efficace 15 est plus éloignée radialement de l'ouverture 11 que la zone neutre 16. L'étendue angulaire de la zone 15 est inférieure à celle de la zone 16.

Les moyens d'embrayage/débrayage comprennent, du côté du cliquet 1, un pion 17 solidaire du cliquet et engagé dans la fenêtre 14. Lorsque le bras 10 est dans sa position active de la figure 1, le pion 17 coopère, c'est-à-dire est en appui, contre un bord radial 15a de la zone efficace 15. Lorsque le bras 10 s'est déplacé en translation dans sa position inactive illustrée sur la figure 2, le pion 17 se trouve dans la zone neutre 16 où il peut se déplacer sans coopérer avec l'un des bords radiaux de ladite zone de telle sorte qu'une rotation du bras 10 n'est pas transmise au cliquet 1.

L'étendue angulaire de la zone neutre 16 est supérieure au débattement angulaire possible du bras 10 commandé par la tringlerie T de telle sorte que le pion 17 du cliquet ne peut atteindre en aucun cas les extrémités radiales de la zone neutre 16 en cas d'actionnement du bras 10, à l'aide de la tringlerie T, alors que ce bras 10 est dans la position de supercondamnation illustrée sur la figure 2.

Le passage du bras de la position active de la figure 1 à la position inactive de la figure 2 est commandée par un organe 18 monté pivotant autour d'un axe 19 parallèle à l'axe 2 du cliquet. Cet axe 19 est également prévu sur la porte. L'organe 18 présente deux branches 20, 21formant entre elles un angle d'environ 80° dans l'exemple illustré sur les dessins ; cet organe 18 est articulé au sommet de l'angle formé par les deux branches 20, 21.

La branche 20, de plus grande largeur, est faiblement inclinée sur l'horizontale lorsque le bras est dans la position active de la figure 1. Cette branche 20 comporte, vers son extrémité éloignée de l'axe 19, une fenêtre allongée 22 dont la grande dimension, sensiblement horizontale, est orientée dans le sens de la longueur de la branche 20. Cette fenêtre 22 reçoit un ergot cylindrique 23 fixé à l'extrémité du bras 10 éloignée de la fenêtre 14. La fenêtre 22 est légèrement incurvée pour permettre un débattement angulaire de l'ergot 23, à l'intérieur de cette fenêtre, lorsque le bras est entraîné dans le sens contraire d'horloge par la tringlerie T pour le déverrouillage du pêne 4 (figure 1).

Comme visible sur la figure 3, le débattement angulaire de la pièce 18 autour de l'axe 19 est commandé par un moteur électrique 24, appelé moteur de supercondamnation, d'axe vertical. L'extrémité inférieure de l'arbre du moteur est munie d'un pignon 25 de petit diamètre coopérant avec un secteur denté 26 de diamètre plus important. Le secteur 26 est solidaire en rotation d'un autre pignon 27, coaxial (voir figure 3), qui engrène avec une crémaillère 28 laquelle peut se déplacer en translation suivant une direction horizontale parallèle au plan de la figure 1, c'est-à-dire orthogonale à la direction des axes 2 et 19. La crémaillère 28 est solidaire d'une pièce 29 comportant une encoche 30 dans laquelle est engagée l'extrémité 31 arrondie d'un levier 32. Ce levier 32 est bloqué en rotation, à son extrémité opposée, sur un tourillon 33 perpendiculaire au plan du levier.

L'ensemble des pièces formé par le moteur 24 et la transmission mécanique 25 à 32 est avantageusement enfermé dans un carter étanche très sommairement suggéré par des parois W sur la figure 3. Le tourillon 33 traverse de manière étanche une des parois de séparation W pour transmettre à l'extérieur (dans une zone non étanche où se trouvent l'organe 18, le bras 10, le cliquet 1 et le pêne 4) le mouvement de rotation imprimé par le levier 32 à partir des déplacements en translation de la crémaillère 28. Pour plus de détails concernant un tel agencement, on peut se reporter à FR-A-2 656 030.

A son extrémité extérieure, le tourillon 33 est solidaire en rotation d'un autre levier 34 (figure 3) qui s'étend sensiblement parallèlement au levier 32 et dans le même sens, mais dont la longueur est plus faible. A son extrémité supérieure, le levier 34 comporte un ergot 35 faisant saillie du côté opposé au levier 32, parallèlelement au tourillon 33. Cet ergot 35 est reçu dans une encoche 36 prévue à l'extrémité de la branche 21. L'encoche 36 a une longueur supérieure à la hauteur de l'ergot 35 pour permettre un certain débattement longitudinal tandis que la largeur de cette encoche correspond sensiblement à l'épaisseur dudit ergot 35. Une rotation du levier 34 assure l'entraînement de l'organe 18 en rotation autour de l'axe 19.

L'organe 18 comporte en outre, sur le bord supérieur de sa branche 20, une patte 37 en saillie s'étendant perpendiculairement au plan moyen de la branche 20. La patte 37 est destinée à coopérer avec des moyens mécaniques (non représentés) propres à être commandés par une clé actionnée manuellement pour permettre la décondamnation de la serrure en cas de panne électrique au niveau du moteur 24 de supercondamnation.

Ceci étant, le fonctionnement de la serrure conforme à l'invention est le suivant.

La représentation de la figure 1 correspond à l'état de fonctionnement normal de la serrure. Le bras 10 est en position active. Si l'utilisateur agit sur la tringlerie T depuis l'intérieur ou depuis l'extérieur du véhicule, il provoque une rotation du bras 10 dans le sens contraire d'horloge autour de l'axe 2. La coopération du bord 15a de la zone 15, avec le pion 17, provoque la rotation du cliquet 1 dans le sens contraire d'horloge autour de l'axe 2, ce qui assure la libération du pêne 4 et permet l'ouverture de la porte.

Lors de la fermeture de la porte, le verrouillage s'effectue normalement, le cliquet 1 étant repoussé par la périphérie du pêne 4. Ceci est rendu possible, sans action sur le bras 10, par l'étendue suffisante de la zone 15 qui permet un débattement libre du pion 17 dans le sens contraire d'horloge autour de l'axe 2.

L'utilisateur commande la supercondamnation par mise en marche du moteur électrique 24, par exemple à l'aide d'une télécommande. Le moteur 24 se met à tourner dans le sens convenable et entraîne [par le mécanisme de transmission constitué par le pignon 25, le secteur denté 26 et le pignon 27 (figure 3)], la crémaillère 28 vers la droite, dans l'exemple considéré, comme illustré sur la figure 2.

Le levier 32 pivote dans le sens d'horloge autour de l'axe géométrique du tourillon 33. Ce tourillon 33 entraîne l'autre levier 34 (voir figure 3) lequel, par coopération avec la branche 21, fait tourner l'organe 18 dans le sens d'horloge autour de l'axe 19. L'extrémité de la fenêtre 22, éloignée de l'axe 19, avec laquelle coopère l'ergot 23, s'abaisse et entraîne l'ergot 23 et le bras 10 dans un déplacement vers le bas. L'amplitude de ce déplacement est telle que l'extrémité supérieure de l'ouverture 11 vient en appui contre l'axe 2 comme illustré sur la figure 2.

Ce déplacement du bras 10 a dégagé le pion 17 de la zone 15 pour le faire entrer dans la zone neutre 16 où il se trouve sensiblement dans la partie médiane, lorsque le bras 10 n'est pas actionné par la tringlerie T.

Si cette tringlerie T est actionnée, en particulier par une personne mal intentionnée, le bras 10 va tourner dans le sens contraire d'horloge autour de l'axe 2. Le pion 23 se déplacera librement dans la fenêtre 22, tandis que la zone neutre 16 se déplacera, relativement au pion 17, sans produire d'action sur ce pion et sur le cliquet 1 qui restera en position de verrouillage.

Lorsque la suppression de la supercondamnation est commandée par le moteur électrique 24, ce dernier ramène la crémaillère 28 vers la gauche dans la position de la figure 1. Le bras 10 est déplacé vers le haut et le pion 17 entre de nouveau dans la zone 15 de la fenêtre 14.

En cas de panne du moteur 24, notamment en cas de panne de batterie, l'utilisateur autorisé peut effacer la supercondamnation correspondant à la représentation de la figure 2, à l'aide d'une clé qui agit sur un mécanisme coopérant avec la patte 37. L'organe 18 est alors ramené mécaniquement de la position de la figure 2 à celle de la figure 1.

## Revendications

1. Serrure pour porte de véhicule automobile, comportant un cliquet de verrouillage (1) articulé sur un axe (2) et propre à retenir, en position de verrouillage, un pêne (4) coopérant avec une gâche (9), la serrure comportant des moyens d'entraînement (E) du cliquet (1) propres à l'effacer pour libérer le pêne (4) et permettre l'ouverture de la porte, ladite serrure comportant en outre des moyens de commande (24) pour assurer une supercondamnation en rendant les moyens d'entraînement (E) sans effet sur le cliquet, les moyens d'entraînement (E) du cliquet comprenant un bras (10) pouvant se déplacer entre une position active où ce bras peut commander la rotation du cliquet (1), et une position inactive où ce bras (10) est sans effet sur le cliquet (1), le passage du bras (10) de la position active à la position inactive étant assuré par les moyens (24) de commande de supercondamnation, des moyens d'embrayage/débrayage étant prévus entre le cliquet (1) et le bras (10), ces moyens étant mis en action par le déplacement du bras (10), et comprenant, du côté de l'un des deux éléments constitués par le cliquet (1) et le bras (10), un pion (17) et du côté de l'autre élément une fenêtre (14) présentant deux zones à savoir, une zone efficace (15) dans laquelle la fenêtre coopère avec ledit pion par un bord radial (15a) de telle sorte qu'un mouvement de rotation est transmis par le bras (10) au cliquet (1), et une zone neutre (16) dans laquelle le pion (17) peut se déplacer librement dans la fenêtre (14) sans coopérer avec l'un de ses bords radiaux de telle sorte qu'un mouvement de rotation n'est pas transmis au cliquet par le bras (10), caractérisée par le fait que le bras (10) est monté pivotant autour de l'axe (2) fixe du cliquet (1) avec une possibilité de translation, le bras (10) comportant une ouverture oblongue (11) dans laquelle est engagé l'axe de pivotement (2) du bras (10) et du cliquet (1), la position active du bras correspondant à la venue en butée de l'axe (2) contre une extrémité de l'ouverture oblongue (11) et la position inactive à la venue en butée de l'axe (2) contre l'autre extrémité de ladite ouverture oblongue (11) de telle sorte que lorsque le pion (17) coopère avec la zone efficace (15) un mouvement de rotation dans un sens approprié du bras (10) est transmis au cliquet (1), tandis que lorsque le pion (17) se déplace librement dans la fenêtre (14) sans coopérer avec l'un de ses bords, une rotation du bras (10) n'est pas transmise au cliquet.

2. Serrure selon la revendication 1, caractérisée par le fait que le pion (17) est prévu sur le cliquet (1) et que la fenêtre (14) est prévue sur le bras (10).

3. Serrure selon la revendication 2, caractérisée par le fait que la commande en rotation du bras (10) est assurée par un pion (12) attelé à une tringlerie (T) et se déplaçant dans une fenêtre (13) allongée, en forme d'arc de cercle, prévue dans le bras (10) située du côté opposé à la fenêtre (14) relativement à l'ouverture (11).

4. Serrure selon l'une des revendications 2 ou 3, caractérisée par le fait que la fenêtre (14) présente une zone efficace (15) d'étendue angulaire réduite et une zone neutre (16), plus proche de l'axe de pivotement (2) du cliquet, d'étendue angulaire supérieure au débattement angulaire possible du bras (10) de telle sorte que le pion (17) du cliquet ne puisse atteindre les extrémités de cette zone neutre (16) en cas d'actionnement du bras (10).

5. Serrure selon l'une des revendications 1 à 4, caractérisée par le fait que le passage du bras (10) de la position active à la position inactive est commandé par un organe (18) pivotant autour d'un axe (19) parallèle à l'axe de pivotement (2) du cliquet, cet organe pivotant (18) présentant deux branches (20, 21) dont l'une comporte une fenêtre allongée (22) dans laquelle est engagé un ergot (23) porté par une extrémité du bras (10) d'entraînement, à l'opposé de la fenêtre (14).

6. Serrure selon la revendication 5, caractérisée par le fait que la fenêtre (22) de l'organe (18) pivotant a une étendue angulaire suffisante pour autoriser le débattement du bras (10) permettant l'ouverture de la serrure, par entraînement du cliquet (1).

7. Serrure selon la revendication 5 ou 6, caractérisée par le fait que l'organe pivotant (18) est entraîné par un levier (34) lui-même entraîné par une crémaillère (28, 29) dont les déplacements sont commandés par un moteur électrique (24) de supercondamnation.

8. Serrure selon la revendication 7, caractérisée par le fait que l'organe pivotant (18) est situé à l'extérieur d'un boîtier étanche dans lequel est placé le moteur de supercondamnation (24) et un autre levier (32) en prise avec la crémaillère (28, 29), et calé, à son extrémité opposée à la crémaillère, sur un tourillon (33) traversant de manière étanche une paroi limitant la zone étanche où se trouve le moteur de supercondamnation, ce tourillon (33) portant, à l'extérieur, le levier (34) d'entraînement de l'organe pivotant (18).

9. Serrure selon la revendication 7 ou 8, caractérisée par le fait que l'organe pivotant (18) comporte une patte (37) permettant une action mécanique par l'intermédiaire d'une clef, pour la décondamnation de la serrure en cas de panne du moteur électrique (24) de supercondamnation.

## Patentansprüche

1. Schloß für eine Kraftfahrzeugtür, mit einer um eine Achse (2) schwenkbaren Sperrklinke (1), die geeignet ist, eine mit einem Schließzapfen (9) zusammenwirkende Gabelfalle (4) in einer Sperrstellung zu halten, wobei das Schloß (S) Antriebsmittel (E) für die Sperrklinke (1) umfaßt, mit denen die Sperrklinke (1) zur Freigabe der Gabelfalle (4) zurückstellbar ist und die Öffnung der Fahrzeugtür erlaubt, wobei besagtes Schloß außerdem Betätigungsmittel (24) für eine Diebstahlsicherung umfaßt, derart, daß die Antriebsmittel (E) keine Wirkung auf die Sperrklinke (1) ausüben, wobei die Antriebsmittel (E) einen Arm (10) umfassen, der zwischen einer aktiven Lage, bei der die Drehbewegung der Sperrklinke (1) durch den Arm (10) bewirkt werden kann, und einer inaktiven Lage, bei der der Arm (10) ohne Auswirkung auf die Sperrklinke (1) ist, wobei die Verschiebung des Armes (10) von der aktiven in die inaktive Lage durch Mittel (24) zur Betätigung der Diebstahlsicherung erfolgt, wobei Mittel zur Ein- und Auskupplung zwischen der Sperrklinke (1) und dem Arm (10) angeordnet sind, wobei diese Mittel durch die Verschiebung des Armes (10) zur Wirkung gebracht werden, und aus der Seite eines der beiden Elemente, die durch die Sperrklinke (1) und den Arm (10) gebildet werden, einem Zapfen (17) und die Seite des anderen Elementes bestehen, wobei eine Ausnehmung (14) vorgesehen ist, welche zwei Bereiche umfaßt, einen wirksamen Bereich (15), innerhalb dessen die Ausnehmung (14) mit dem besagten Zapfen (17) über einen radialen Rand (15a) zusammenwirkt, derart, daß eine Drehbewegung über den Arm (10) auf die Sperrklinke (1) übertragen wird, und eine neutrale Zone (16), innerhalb derer der besagte Zapfen (17) sich innerhalb der Ausnehmung (14) frei bewegen kann, ohne daß er in Eingriff mit einem der radialen Ränder gelangt, so daß über den Arm (10) keine Drehbewegung auf die Sperrklinke (1) übertragen wird, dadurch gekennzeichnet, daß der Arm (10) schwenkbar um die Achse (2) angeordnet ist, durch welche die Sperrklinke (1) fixiert ist, mit der Möglichkeit einer translatorischen Bewegung, daß der Arm (10) ein erstes Langloch (11) enthält, in dem die Schwenkachse (2) des Armes (10) und der Sperrklinke (1) angeordnet ist und daß in der aktiven Lage des Armes (10) die Achse (2) an dem einen Ende und in der nicht aktiven Lage des Armes (10) die Achse (2) an dem jeweils anderen Ende des ersten Langloches (11) anliegt, derart, daß bei einem Zusammenwirken von Zapfen (17) und wirksamen Bereich (15) eine Drehung des Armes (10) in eine geeignete Richtung auf die Sperrklinke (1) übertragen wird, während in einer Stellung, in der der Zapfen (17) sich frei in der Ausnehmung (14) bewegt, ohne auf die Ränder einzuwirken, eine Drehung des Armes (10) auf die Sperrklinke (1) nicht übertragen wird.

2. Schloß nach Anspruch 1, dadurch gekennzeichnet, daß der Zapfen (17) an der Sperrklinke (1) angeordnet ist und daß sich die Ausnehmung (14) in dem Arm (10) befindet.

3. Schloß nach Anspruch 2, dadurch gekennzeichnet, daß die Betätigung der Drehung des Armes (10) mittels eines Zapfens (12) bewirkt wird, der an einem Gestänge (T) angeordnet ist, und sich in einem zweiten Langloch (13) bewegt, welches die Form eines Kreisbogens besitzt und sich in bezug auf das erste Langloch (11) auf der der Ausnehmung (14) abgewandten Seite des Armes (10) befindet.

4. Schloß nach einem der Ansprüche 2 oder 3, dadurch gekennzeichnet, daß die Ausnehmung (14) des Armes (10) einen wirksamen Bereich (15) mit reduzierter seitlicher Ausdehnung und einen nahe der Schwenkachse (2) der Sperrklinke (1) angeordneten neutralen Bereich (16) mit großer seitlicher Ausdehnung aufweist, der derart gewählt ist, daß der Zapfen (17) der Sperrklinke (1) bei Betätigung des Armes (10) das Ende dieses neutralen Bereiches (16) nicht erreichen kann.

5. Schloß nach einem der Ansprüche 1 bis 4, dadurch gekennzeichnet, daß die Bewegung des Armes (10) von der aktiven Lage in die nicht aktive Lage mit Hilfe eines um eine Achse (19) schwenkbaren Bauteiles (18) erfolgt, wobei die Achse (19) parallel zur Schwenkachse (2) der Sperrklinke angeordnet ist, und daß das Bauteil (18) zwei Abschnitte (20,21) aufweist, wobei der erste Abschnitt (20) ein drittes Langloch (22) enthält, in welches ein Nocken (23) eingreift, der an dem der Ausnehmung (14) abgewandten Ende des Armes (10) angeordnet ist.

6. Schloß nach Anspruch 5, dadurch gekennzeichnet, daß das dritte Langloch (22) des schwenkbaren Bauteiles (18) eine ausreichende Länge besitzt, um die Verschiebung des Armes (10) zur Öffnung des Schlosses durch Verschieben der Sperrklinke (1) zu ermöglichen.

7. Schloß nach Anspruch 5 oder 6, dadurch gekennzeichnet, daß das schwenkbare Bauteil (18) über einen Hebel (34) betätigt wird, welcher seinerseits über eine Zahnstange (28,29) bewegt wird, deren Verschiebung mit Hilfe eines Elektromotors (24) der Diebstahlsicherung erfolgt.

8. Schloß nach Anspruch 7, dadurch gekennzeichnet, daß das schwenkbare Bauteil (18) außerhalb eines wasserdichten Gehäuses angeordnet ist, in welchem sich der Motor (24) der Diebstahlsicherung befindet, daß ein weiterer Hebel (32) vorgesehen ist, der im Eingriff mit der Zahnstange (28,29) steht und auf seinem der Zahnstange abgewandten Ende an einem Drehzapfen (33) befestigt ist, welcher durch eine die wasserdichte Zone begrenzende Wand hindurchgeführt ist und daß der Drehzapfen (33) außerhalb der wasserdichten Zone einen Hebel (34) zum Antrieb des schwenkbaren Bauteiles (18) trägt.

9. Schloß nach Anspruch 7 oder 8, dadurch gekennzeichnet, daß das schwenkbare Bauteil (18) ein klauenartiges Teil (37) umfaßt, welches durch einen Schlüssel mechanisch betätigbar ist, um im Falle eines defekten Elektromotors (24) der Diebstahlsicherung die Entriegelung des Schlosses durchführen zu können.

## Claims

1. Motor vehicle door lock including a locking pawl (1) articulated on a spindle (2) and capable, in the locked position, of retaining a latch (4) interacting with a striker (9), the lock including means (E) for driving the pawl (1) which are capable of moving it out of the way in order to release the latch (4) and allow the door to be opened, the said lock furthermore including control means (24) for providing deadlocking by making the driving means (E) have no effect on the pawl, the means (E) for driving the pawl comprising an arm (10) which can be moved between an active position in which this arm can rotate the pawl (1) and an inactive position in which this arm (10) has no effect on the pawl (1), the arm (10) being moved from the active position into the inactive position by the deadlock-control means (24), engagement/disengagement means being provided between the pawl (1) and the arm (10), these means being brought into action by the movement of the arm (10), and comprising, on the same side as one of the two elements which consist of the pawl (1) and the arm (10), a pin (17) and, on the same side as the other element, an aperture (14) which has two regions, namely an effective region (15) in which the aperture interacts with the said pin via a radial edge (15a) in such a way that a rotational movement is transmitted by the arm (10) to the pawl (1), and a neutral region (16) in which the pin (17) can move freely in the aperture (14) without interacting with one of its radial edges, in such a way that a rotational movement is not transmitted to the pawl by the arm (10), the lock being characterized in that the arm (10) is mounted so that it can pivot about the stationary spindle (2) of the pawl (1) with a possibility for translational movement, the arm (10) including an oblong opening (11) in which the pivot spindle (2) of the arm (10) and of the pawl (1) is engaged, the active position of the arm corresponding to the spindle (2) coming into abutment against one end of the oblong opening (11), and the inactive position corresponding to the spindle (2) coming into abutment against the other end of the said oblong opening (11) in such a way that when the pin (17) interacts with the effective region (15) a rotational movement in an appropriate direction of the arm (10) is transmitted to the pawl (1), whereas when the pin (17) is moving freely in the aperture (14) without interacting with one of its edges, a rotational movement of the arm (10) is not transmitted to the pawl.

2. Lock according to Claim 1, characterized in that the pin (17) is provided on the pawl (1) and that the aperture (14) is provided on the arm (10).

3. Lock according to Claim 2, characterized in that the arm (10) is made to rotate by a pin (12) coupled to a linkage (T) and moving in an elongate aperture (13), in the shape of an arc of a circle, provided in the arm (10) and situated on the opposite side to the aperture (14), relative to the opening (11).

4. Lock according to either of Claims 2 and 3, characterized in that the aperture (14) has an effective region (15) which extends over a small angle, and a neutral region (16), closer to the pivot spindle (2) of the pawl, which extends over an angle greater than the possible angular excursion of the arm (10) in such a way that the pin (17) of the pawl cannot reach the ends of this neutral region (16) in the event of the arm (10) being actuated.

5. Lock according to one of Claims 1 to 4, characterized in that the arm (10) is made to pass from the active position into the inactive position by a member (18) that can pivot about a spindle (19) parallel to the pivot spindle (2) of the pawl, this pivoting member (18) having two branches (20, 21), one of which includes an elongate aperture (22) in which a stub (23) borne by one end of the drive arm (10) at the opposite end to the aperture (14) is engaged.

6. Lock according to Claim 5, characterized in that the aperture (22) of the pivoting member (18) extends over a large enough angle to allow an excursion of the arm (10) allowing the lock to be opened, by driving the pawl (1).

7. Lock according to Claim 5 or 6, characterized in that the pivoting member (18) is driven by a lever (34) which is itself driven by a rack (28, 29), the movements of which are controlled by a deadlock electric motor (24).

8. Lock according to Claim 7, characterized in that the pivoting member (18) is situated outside a leaktight housing in which there are placed the deadlock motor (24) and another lever (32) in engagement with the rack (28, 29) and keyed, at its opposite end to the rack, onto a journal (33) passing in a leaktight manner through a wall bounding the leaktight region in which the deadlock motor is to be found, this journal (33), on the outside, bearing the lever (34) for driving the pivoting member (18).

9. Lock according to Claim 7 or 8, characterized in that the pivoting member (18) includes a lug (37) allowing a mechanical action using a key for unlocking the lock in the event of breakdown of the electric deadlock motor (24).
